# EUROPÄISCHE PATENTSCHRIFT

(11) **EP 3 941 797 B1**
(45) Veröffentlichungstag und Bekanntmachung des Hinweises auf die Patenterteilung: **01.10.2025**
(21) Anmeldenummer: 20706942.8
(22) Anmeldetag: 20.02.2020
(51) Int. Cl.: B61L 25/02

(54) **SCHIENENSYSTEM MIT SCHIENE, CODIERSYSTEM UND ENTLANG DER SCHIENE BEWEGBAREM MOBILTEIL UND VERFAHREN ZUM BETREIBEN EINES SCHIENENSYSTEMS**
RAIL SYSTEM WITH RAIL, CODING SYSTEM, MOBILE PART THAT CAN BE MOVED ALONG THE RAIL AND METHOD FOR OPERATING A RAIL SYSTEM
SYSTÈME DE RAIL POURVU D'UN RAIL, SYSTÈME DE CODAGE ET PIÈCE MOBILE POUVANT SE DÉPLACER LE LONG DU RAIL ET PROCÉDÉ POUR FAIRE FONCTIONNER UN SYSTÈME DE RAIL

(30) Priorität: 20.03.2019 DE 102019001934
(43) Veröffentlichungstag der Anmeldung: 26.01.2022
(73) Patentinhaber: SEW-EURODRIVE GmbH & Co. KG, 76646 Bruchsal (DE)
(72) Erfinder: MAIER, Andreas, 76227 Karlsruhe (DE); EPP, Mario, 69245 Bammental (DE)
(86) Internationale Anmeldenummer: PCT/EP2020/025082
(87) Internationale Veröffentlichungsnummer: WO 2020/187447

(56) Entgegenhaltungen:
- EP-A2- 2 439 123
- DE-U1- 29 802 933
- DE-U1- 9 421 417

## Beschreibung

Die Erfindung betrifft ein Schienensystem mit Schiene, Codiersystem und entlang der Schiene bewegbarem Mobilteil und ein Verfahren zum Betreiben eines Schienensystems.

Es ist allgemein bekannt, dass ein Mobilteil als Schienenfahrzeug ausführbar ist und verschiedene Schienenpositionen in einem Schienensystem erreichen kann. Außerdem ist bekannt, dass Schienen Profilteile sind, also einen in Schienenrichtung unveränderlichen konstanten Querschnitt aufweisen.

**Aus der** DE 21 24 089 A **ist eine Einrichtung bei Schienenbahnen zur Informationsübertragung von der Strecke auf die Fahrzeuge bekannt.**

**Aus der** DE 41 02 812 A **ist die Einrichtung zum Feinpositionieren eines schienengebundenen Fahrzeuges an einem vorgegebenen Haltepunkt bekannt.**

**Aus der** DE 60 2005 002 386 T2 **ist ein System mit bewegendem Körper bekannt.**

**Aus der** DE 298 02 933 U1 **als nächstliegender Stand der Technikein Positioniersystem bekannt.**

**Aus der** DE 94 21 417 U1 **ist ein Verfahren zur Ermittlung einer im Eisenbahngleis codierten Information bekannt.**

Der Erfindung liegt daher die Aufgabe zugrunde, eine Schienenposition einfach und sicher zu bestimmen.

Erfindungsgemäß wird die Aufgabe mit dem Schienensystem nach Anspruch 1 und mit dem Verfahren nach Anspruch 11 gelöst.

Wichtige Merkmale der Erfindung bei dem Schienensystem mit Schiene, Codiersystem und entlang der Schiene bewegbarem Mobilteil sind, dass das Codiersystem in Schienenrichtung hintereinander angeordnete Segmente aufweist, die an der Schiene befestigt sind, insbesondere angeschraubt sind,
wobei das Mobilteil einen Sensor zur Bestimmung der Distanz zwischen dem Sensor und dem zum Sensor nächstbenachbarten Segment des Codiersystems aufweist,
wobei jedes Segment einen Codierbereich und einen Erfassungsbereich aufweist.

Von Vorteil ist dabei, dass die Schiene als Profilteil, also mit in Schienenrichtung konstantem unveränderlichem Querschnitt herstellbar ist und trotzdem die Schienenposition durch eine Distanzmessung in Richtung auf die Schiene bestimmbar ist, weil die Segmente in Schienenrichtung eine veränderliche Höhe und/oder Wandstärke aufweisen. Somit sind die Segmente an die Schienen in einem Bereich außerhalb der Lauffläche der Räder des Mobilteils befestigbar und geben einen Maßstab für Distanz. Da die Höhe des Segments mit proportional zur Schienenposition, insbesondere also linear, anwächst, ist im Erfassungsbereich des Segments jeder gemessenen Distanz eine Position an dem Segment eineindeutig zuordenbar. Im Codierbereich ist durch die Bestimmung der Distanzänderungen beim Durchfahren des Codierbereichs mit dem Sensor die Codierung und somit eine zum Segment eineindeutig zugeordnete Identifikationsinformation bestimmbar. In einer Liste im Speicher einer Auswerteeinheit ist zu jeder Identifikationsinformation eine Schienenposition hinterlegt. Somit ist aus der Identifizierung des Segments und der nachfolgenden Distanzmessung im Erfassungsbereich des Segments eine absolute Schienenposition des Mobilteils bestimmbar.

Bei einer vorteilhaften Ausgestaltung weist die Schiene eine Lauffläche auf, auf welcher ein Rad des Mobilteils abrollbar ist,
wobei das Segment beabstandet ist von der Lauffläche. Von Vorteil ist dabei, dass die Bewegung des Mobilteils ungestört von dem Segment ausführbar ist. Das Abrollverhalten ist also gleichmäßig, obwohl die hintereinander angeordneten Segmente eine ungleichmäßige Gesamtoberfläche bereitstellen.

Erfindungsgemäß ist die Oberfläche des Erfassungsbereichs des jeweiligen Segments zu einer Geraden, die parallel zur Schienenrichtung ausgerichtet ist und den Sensor schneidet, eine Distanz aufweist, welche in Schienenrichtung monoton zunimmt oder abnimmt, insbesondere proportional zur Schienenlänge und/oder zum auf den Codierbereich des Segments bezogenen Abstand zunimmt oder abnimmt.

Von Vorteil ist dabei, dass im Erfassungsbereich der Distanz eine Schienenposition eineindeutig zuordenbar ist.

Bei einer vorteilhaften Ausgestaltung ist die Schiene als Profilteil, insbesondere Stranggussprofilteil, ausgeführt,
insbesondere wobei die Schiene mehrstückig ausgeführt ist. Von Vorteil ist dabei, dass eine einfache und kostengünstige Herstellung ermöglicht ist. Bei mehrstückiger Ausführung werden die Schienenstücke in Schienenrichtung hintereinander aneinander angeordnet.

Bei einer vorteilhaften Ausgestaltung wird die Distanz vom Sensor zeitlich wiederkehrend bestimmt und der Sensor ist zur Weiterleitung der dabei vom Sensor erfassten Werte der Distanz über einen Datenübertragungskanal mit einer Auswerteeinheit verbunden,
wobei die Auswerteeinheit als Mittel zur Bestimmung der Schienenposition des Sensors und/oder des Mobilteils fungiert. Von Vorteil ist dabei, dass die Auswerteeinheit auf dem Mobilteil oder stationär anordenbar ist. Im letztgenannten Fall muss allerdings ein Kommunikationskanal zum Mobilteil vorgesehen werden.

Bei einer vorteilhaften Ausgestaltung ist jedem Segment ein Codierbereich, insbesondere zur individuellen Identifikation des Segments in der Schienenanlage, zugeordnet. Von Vorteil ist dabei, dass jedem Segment eine Identifikationsinformation zuordenbar ist.

Bei einer vorteilhaften Ausgestaltung weist der Codierbereich ein Höhenprofil auf, das in Schienenrichtung nacheinander, insbesondere aneinander angrenzende, Bereiche aufweist, deren jeweils kleinster Abstand zu der Geraden in Schienenrichtung nacheinander verschiedene diskrete Werte aufweist. Von Vorteil ist dabei, dass eine Identifikationsinformation codierbar ist mittels des Höhenprofils des Segments.

Bei einer vorteilhaften Ausgestaltung sind die Bereiche in Schienenrichtung vorzugsweise gleich lang ausgeführt, insbesondere also weist jeder Bereich die Länge A / N auf,
wobei A die Länge des Codierbereichs in Schienenrichtung ist,
wobei N die Anzahl der Bereiche des Codierbereichs ist. Von Vorteil ist dabei, dass die diskreten Werte bei konstanter Fahrgeschwindigkeit des Mobilteils gleichmäßig hintereinander detektierbar sind.

Bei einer vorteilhaften Ausgestaltung ist der Betrag des Unterschieds zwischen den zu der Geraden gemessenen kürzesten Abständen von jeweils zwei zueinander nächstbenachbarten Bereichen kleiner als m * A / N,
wobei A die Länge des Codierbereichs in Schienenrichtung ist,
wobei N die Anzahl der Bereiche des Codierbereichs ist,
wobei m die Steigung des Segments im Erfassungsbereich ist, also der Betrag des Quotienten aus der auf die Gerade bezogenen Abstandsänderung und der in Schienenrichtung gemessenen Länge des Erfassungsbereichs. Von Vorteil ist dabei, dass der Codierbereich vom Erfassungsbereich des Segments durch Auswertung der Änderungen unterscheidbar ist.

Bei einer vorteilhaften Ausgestaltung ist der Sensor die Distanz zeitlich wederkehrend mit einer derartigen Wiederholungsrate erfasst und die Geschwindigkeit des Mobilteils derart begrenzt,
dass die auf die Gerade bezogenen Abstandsänderungsbeträge innerhalb des Codierbereichs viel größer als im restlichen Erfassungsbereichs des Segments ist. Von Vorteil ist dabei, dass
Bei einer vorteilhaften Ausgestaltung wird zur Auswertung des vom Sensor erzeugten Sensorsignals, also der vom Sensor erfassten Distanzwerte, die Änderung der Distanzwerte bestimmt,
insbesondere wobei der Sensor die Distanz zum jeweils zum Sensor nächstliegenden Segment zeitlich insbesondere regelmäßig wiederkehrend bestimmt und dann, wenn der erfasste Distanzwert sich ändert, der zugehörige Änderungsbetrag bestimmt wird. Von Vorteil ist dabei, dass mittels der Auswertung der Änderungen der Erfassungsbereich vom Codierbereich unterscheidbar ist.

Bei einer vorteilhaften Ausgestaltung ist zusätzlich ein odometrisches System zur Erfassung der Schienenposition des Mobilteils vorgesehen,
insbesondere wobei ein Laufrad an der oder einer weiteren Lauffläche abrollt. Von Vorteil ist dabei, dass die Sicherheit der Bestimmung der Schienenposition erhöhbar ist.

Wichtige Merkmale bei dem Verfahren zum Betreiben eines Schienensystems sind, dass beim Bewegen des Mobilteils
in einem ersten Verfahrensschritt aus den im Codierbereich bestimmten Distanzwerten, insbesondere aus den im Codierbereich bestimmten Änderungen der Distanzwerte, das Segment identifiziert wird und aus einem Speicher eine zugehörige dem Segment zugeordneten Schienenposition gelesen wird,
und in einem zweiten, nach dem ersten Verfahrensschritt ausgeführten Verfahrensschritt aus der vom Sensor im Erfassungsbereich bestimmten Distanz die Entfernung zum Codierbereich des Segments bestimmt wird
und aus der Entfernung und der dem Segment zugeordneten Schienenposition die Schienenposition des Mobilteils bestimmt wird.

Von Vorteil ist dabei, dass eine einfache und sichere Bestimmung der Schienenposition ausführbar ist. Denn das Segment ist mechanisch robust und somit gegen Umwelteinflüsse stabil ausgeführt.

Erfindungsgemäß wird bei konstanter Fahrgeschwindigkeit des Mobilteils aus der Änderung der mittels des Sensors zeitlich nacheinander bestimmten Distanzwerte bestimmt, ob der Sensor aktuell den Codierbereich oder den Erfassungsbereich des jeweiligen Segments detektiert. Von Vorteil ist dabei, dass im Codierbereich die dem Segment zugeordnete Schienenposition bestimmbar ist und im Erfassungsbereich die Position des Mobilteils relativ zu einem Punkt des Segments bestimmbar ist.

Bei einer vorteilhaften Ausgestaltung wird die Schienenposition des Mobilteils zusätzlich odometrisch bestimmt. Von Vorteil ist dabei, dass die Sicherheit der Positionsbestimmung verbesserbar ist.

Weitere Vorteile ergeben sich aus den Unteransprüchen. Die Erfindung ist nicht auf die Merkmalskombination der Ansprüche beschränkt.

Die Erfindung wird nun anhand von schematischen Abbildungen näher erläutert:
In der Figur 1 ist der Positionsbestimmungsbezogene Teil eines erfindungsgemäßen Schienensystems dargestellt.

Das Schienensystem weist eine Schiene auf und ein entlang der Schiene bewegbares, als Schienenfahrzeug ausgeführtes Mobilteil.

Das Mobilteil weist Räder auf, die auf einer Lauffläche der Schiene abrollen.

Die schiene ist als Profilteil, insbesondere Stranggussprofilteil, gefertigt. Somit weist die Schiene einen Querschnitt auf, der unabhängig von der Schienenposition ist, insbesondere also in Schienenrichtung immer gleich.

Am Mobilteil ist ein Sensor 1 befestigt, welcher als Entfernungsmessgerät fungiert, indem er die Entfernung zwischen Sensor 1 und einem an der Schiene befestigten Codiersystem bestimmt.

Hierzu ist das Codiersystem außerhalb der Lauffläche an der Schiene befestigt, insbesondere mittels Schrauben angeschraubt.

Das Codiersystem besteht aus vorzugsweise metallischen Segmenten, welche in Schienenrichtung hintereinander angeordnet sind, insbesondere jeweils einander berührend oder regelmäßig voneinander beabstandet.

Jedes Segment hat die Länge X und weist einen Codierbereich auf, insbesondere wobei der Codierbereich die Länge A aufweist, wobei A kleiner als X ist.

Außerhalb des Codierbereichs 2 ist ein Erfassungsbereich 3 ausgeführt, in welchem die Wandstärke des Segments in Schienenrichtung proportional zur Schienenlänge, insbesondere Abstand zum Codierbereich 2 des jeweiligen Segments, ansteigt. Dieser zur schienenlänge proportionale Anstieg, also Abnahme der Entfernung zu einer durch den Sensor 1 verlaufenden, parallel zur Schiene ausgerichteten Geraden, weist den Wert m auf.

Die Wandstärke ist dabei die Dicke des Segments, welche senkrecht zur Schienenrichtung gemessen wird, insbesondere in Richtung zum Sensor 1 hin, insbesondere also in der Richtung derjenigen Gerade, welche senkrecht zur Schienenrichtung durch den Sensor 1 verläuft.

Der Codierbereich 2 weist ein Höhenprofil, also einen in Schienenrichtung gesehenen Wandstärkeverlauf, auf, welcher in Schienenrichtung nacheinander verschiedene diskrete Werte aufweist. Der Codierbereich 2 weist in Schienenrichtung die Länge A auf und enthält N Plateaus, codiert also N diskrete Abstandswerte. Dabei sind die Plateaus in Schienenrichtung vorzugsweise gleich lang, insbesondere also weist jedes der Plateaus die Länge A / N auf.

Bevorzugt ist die Codierung derart ausgeführt, dass der Unterschied zwischen jeweils zwei nächstbenachbarten Plateaus kleiner ist als m * A / N. Somit ist beim Vorbeifahren des Mobilteils zusammen mit dem Sensor 1 der Codierbereich 2 klar erkennbar. Denn die Änderung pro Schienenlänge ist innerhalb des Codierbereichs 2 viel größer als im restlichen Erfassungsbereichs 3 des Segments.

Die Auswertung des vom Sensor erzeugten Sensorsignals, also der vom Sensor 1 erfassten Distanzwerte erfolgt, indem die Änderung der Distanzwerte bestimmt wird. Der Sensor 1 erfasst die Distanz zum jeweils zum Sensor 1 nächstliegenden Segment zeitlich regelmäßig wiederkehrend. Wenn dabei der erfasst Distanzwert sich ändert, wird der zugehörige Änderungsbetrag bestimmt.

Wenn also von einer grob gesprochen konstanten Fahrgeschwindigkeit des Mobilteils ausgegangen wird, lässt sich aus dem Änderungsbetrag bestimmen, ob gerade der Codierbereich 12 oder der Erfassungsbereich 3 vom Sensor 1 erfasst wird.

Jedem Segment ist ein Codierbereich 2 zugeordnet. Beim Durchfahren der Schienenanlage wird also bei jedem Segment zunächst der Codierbereich 2 überfahren und dadurch das Segment individuell identifizierbar. Danach wird im Erfassungsbereich die Distanz zwischen Sensor 1 und dem Segment bestimmt und aus dem so bestimmten Distanzwert die Schienenposition innerhalb des Segments.

Da bei Inbetriebnahme zunächst in einer Referenzfahrt jedem Codierbereich 2 eine jeweilige Schienenposition zugeordnet wurde, kann auf diese Weise die genaue Position des Mobilteils in Schienenrichtung bestimmt werden.

Bei weiteren erfindungsgemäßen Ausführungsbeispielen wird zusätzlich am Mobilteil ein odometrischer Sensor vorgesehen, der vorzugsweise ein an der Schiene abrollendes Laufrad aufweist, dessen Winkelposition als odometrisch bestimmte Schienenposition verwendbar ist.

Somit ist eine erhöhte Sicherheit bei der Bestimmung der Schienenposition erreichbar.

### Bezugszeichenliste

1 Sensor
2 Codierbereich
3 Erfassungsbereich

## Patentansprüche

1. Schienensystem mit Schiene, Codiersystem und entlang der Schiene bewegbarem Mobilteil,
wobei das Codiersystem in Schienenrichtung hintereinander angeordnete Segmente aufweist, die an der Schiene befestigt sind, insbesondere angeschraubt sind,
**dadurch gekennzeichnet, dass**
das Mobilteil einen Sensor (1) zur Bestimmung der Distanz zwischen dem Sensor (1) und dem zum Sensor (1) nächstbenachbarten Segment des Codiersystems aufweist,
wobei jedes Segment einen **eine Codierung aufweisenden** Codierbereich (2) und einen **von dem Sensor (1) detektierbaren** Erfassungsbereich (3) aufweist,
- **wobei entweder**
**die Oberfläche des Erfassungsbereichs (3) des Segments zu einer Geraden, die parallel zur Schienenrichtung ausgerichtet ist und den Sensor (1) schneidet, eine Distanz aufweist, welche in Schienenrichtung monoton abnimmt, insbesondere proportional zur Schienenlänge und/oder zum Abstand zum Codierbereich (2) des Segments abnimmt,**
- **oder**
**die Oberfläche des Erfassungsbereichs** (3) **des Segments zu einer Geraden, die parallel zur Schienenrichtung ausgerichtet ist und den Sensor (1) schneidet, eine Distanz aufweist, welche in Schienenrichtung monoton zunimmt, insbesondere proportional zur Schienenlänge und/oder zum Abstand zum Codierbereich (2) des Segments zunimmt.**

2. Schienensystem nach Anspruch 1,
**dadurch gekennzeichnet, dass**
die Schiene eine Lauffläche aufweist, auf welcher ein Rad des Mobilteils abrollbar ist, wobei die Segmente beabstandet sind von der Lauffläche.

3. Schienensystem nach einem der vorangegangenen Ansprüche,
**dadurch gekennzeichnet, dass**
die Schiene als Profilteil, insbesondere Stranggussprofilteil, ausgeführt ist, insbesondere wobei die Schiene mehrstückig ausgeführt ist.

4. Schienensystem nach einem der vorangegangenen Ansprüche,
**dadurch gekennzeichnet, dass**
die Distanz zeitlich wiederkehrend bestimmt wird und der Sensor (1) zur Weiterleitung der dabei vom Sensor (1) erfassten Werte der Distanz über einen Datenübertragungskanal mit einer Auswerteeinheit verbunden ist,
wobei die Auswerteeinheit als Mittel zur Bestimmung der Schienenposition des Sensors (1) und/oder des Mobilteils fungiert.

5. Schienensystem nach einem der vorangegangenen Ansprüche,
**dadurch gekennzeichnet, dass**
jeder Codierbereich (2) zur individuellen Identifikation des Segments in der Schienenanlage ausgebildet ist, und/oder dass
der Codierbereich (2) ein Höhenprofil aufweist, das in Schienenrichtung nacheinander, insbesondere aneinander angrenzende, Bereiche aufweist, deren jeweilige Distanz zu der Geraden in Schienenrichtung nacheinander verschiedene diskrete Werte aufweist.

6. Schienensystem nach nach Anspruch 5, soweit der Codierbereich (2) die in diesem Anspruch ierten Bereiche aufweist,
**dadurch gekennzeichnet, dass**
die Bereiche in Schienenrichtung vorzugsweise gleich lang ausgeführt sind, also jeder Bereich die Länge A / N aufweist,
wobei A die Länge des Codierbereichs (2) in Schienenrichtung ist,
wobei N die Anzahl der Bereiche des Codierbereichs (2) ist.

7. Schienensystem nach Anspruch 6,
**dadurch gekennzeichnet, dass**
der Betrag des Unterschieds zwischen den zu der Geraden gemessenen Distanzen von jeweils zwei zueinander nächstbenachbarten Bereichen kleiner ist als m * A / N,
wobei A die Länge des Codierbereichs (2) in Schienenrichtung ist,
wobei N die Anzahl der Bereiche des Codierbereichs (2) ist,
wobei m die Steigung des Segments im Erfassungsbereich (3) ist, also der Betrag des Quotienten aus der auf die Gerade bezogenen Distanzänderung und der in Schienenrichtung gemessenen Länge des Erfassungsbereichs (3).

8. Schienensystem nach einem der vorangegangenen Ansprüche,
**dadurch gekennzeichnet, dass**
der Sensor (1) die Distanz zeitlich wederkehrend mit einer derartigen Wiederholungsrate erfasst und die Geschwindigkeit des Mobilteils derart begrenzt ist,
dass die auf die Gerade bezogenen Distanzänderungsbeträge innerhalb des Codierbereichs (2) viel größer als im restlichen Erfassungsbereichs (3) des Segments ist.

9. Schienensystem nach einem der vorangegangenen Ansprüche,
**dadurch gekennzeichnet, dass**
zur Auswertung des vom Sensor (1) erzeugten Sensorsignals, also der vom Sensor (1) erfassten Distanzwerte, die Änderung der Distanzwerte bestimmt wird,
insbesondere wobei der Sensor (1) die Distanz zeitlich insbesondere regelmäßig wiederkehrend bestimmt und dann, wenn der erfasste Distanzwert sich ändert, der zugehörige Änderungsbetrag bestimmt wird.

10. Schienensystem nach einem der vorangegangenen Ansprüche,
**dadurch gekennzeichnet, dass**
zusätzlich ein odometrisches System zur Erfassung der Schienenposition des Mobilteils vorgesehen ist,
insbesondere wobei ein Laufrad an der oder einer weiteren Lauffläche abrollt.

11. Verfahren zum Betreiben eines Schienensystems nach einem der vorangegangenen Ansprüche,
**dadurch gekennzeichnet, dass**
beim Bewegen des Mobilteils
in einem ersten Verfahrensschritt aus den im Codierbereich (2) bestimmten Distanzwerten, insbesondere aus den im Codierbereich (2) bestimmten Änderungen der Distanzwerte, das Segment identifiziert wird und aus einem Speicher eine zugehörige dem Segment zugeordneten Schienenposition gelesen wird,
und in einem zweiten, nach dem ersten Verfahrensschritt ausgeführten Verfahrensschritt aus der vom Sensor (1) im Erfassungsbereich (3) bestimmten Distanz die Entfernung zum Codierbereich (2) des Segments bestimmt wird
und aus der Entfernung und der dem Segment zugeordneten Schienenposition die Schienenposition des Mobilteils bestimmt wird,
**dadurch gekennzeichnet, dass**
**bei konstanter Fahrgeschwindigkeit des Mobilteils aus der Änderung der mittels des Sensors (1) zeitlich nacheinander bestimmten Distanzwerte** bestimmt wird, **ob der Sensor (1) aktuell den Codierbereich (2) oder den Erfassungsbereich (3) des jeweiligen Segments detektiert.**

12. **Verfahren nach Anspruch 11,**
**dadurch gekennzeichnet, dass**
die Schienenposition des Mobilteils zusätzlich odometrisch bestimmt wird.

## Claims

1. Rail system comprising a rail, an encoding system and a mobile component that can move along the rail,
wherein the encoding system has segments which are arranged one behind the other in the rail direction and which are fastened, in particular screwed, to the rail,
**characterised in that**
the mobile component has a sensor (1) for determining the distance between the sensor (1) and the closest neighbouring encoding-system segment to the sensor (1),
wherein each segment has an encoding region (2) having an encoding, and a sensing region (3) that can be detected by the sensor (1),
- wherein either
the surface of the sensing region (3) of the segment is at a distance from a straight line that is oriented in parallel with the rail direction and intersects the sensor (1), which distance decreases monotonically in the rail direction, in particular proportionally to the rail length and/or to the spacing from the encoding region (2) of the segment,
- or
the surface of the sensing region (3) of the segment is at a distance from a straight line that is oriented in parallel with the rail direction and intersects the sensor (1), which distance increases monotonically in the rail direction, in particular proportionally to the rail length and/or to the spacing from the encoding region (2) of the segment.

2. Rail system according to claim 1,
**characterised in that**
the rail has a running surface on which a wheel of the mobile component can roll,
wherein the segments are spaced apart from the running surface.

3. Rail system according to any of the preceding claims,
**characterised in that**
the rail is configured as a profile component, in particular a continuously cast profile component,
in particular wherein the rail is configured in multiple parts.

4. Rail system according to any of the preceding claims,
**characterised in that**
the distance is determined recurrently over time, and the sensor (1) is connected to an evaluation unit in order to relay, via a data transmission channel, the distance values sensed by the sensor (1) in the process,
wherein the evaluation unit acts as a means for determining the rail position of the sensor (1) and/or of the mobile component.

5. Rail system according to any of the preceding claims,
**characterised in that**
each encoding region (2) is configured for uniquely identifying the segment in the rail installation,
and/or **in that**
the encoding region (2) has a vertical profile having regions one after the other in the rail direction, in particular adjoining regions, and the distance from each of said regions to the straight line has different discrete values one after the other in the rail direction.

6. Rail system according to claim 5, in so far as the encoding region (2) has the regions defined in said claim,
**characterised in that**
the regions are configured preferably to be of the same length in the rail direction, i.e. each region has the length A / N,
where A is the length of the encoding region (2) in the rail direction,
where N is the number of regions of the encoding region (2).

7. Rail system according to claim 6,
**characterised in that**
the absolute value of the difference between the distances, measured in relation to the straight line, between each two closest neighbouring regions is less than m * A / N,
where A is the length of the encoding region (2) in the rail direction,
where N is the number of regions of the encoding region (2),
where m is the gradient of the segment in the sensing region (3), i.e. the absolute value of the ratio of the distance change in relation to the straight line and the length of the sensing region (3) measured in the rail direction.

8. Rail system according to any of the preceding claims,
**characterised in that**
the sensor (1) senses the distance recurrently over time at such a repetition rate, and the speed of the mobile component is limited such, that
the absolute values of the distance change in relation to the straight line within the encoding region (2) is much greater than in the rest of the sensing region (3) of the segment.

9. Rail system according to any of the preceding claims,
**characterised in that**
to evaluate the sensor signal generated by the sensor (1), i.e. the distance values sensed by the sensor (1), the change in the distance values is determined,
in particular wherein the sensor (1) determines the distance over time, in particular in a regularly recurring manner, and when the sensed distance value changes, the associated absolute value of the change is determined.

10. Rail system according to any of the preceding claims,
**characterised in that**
an odometric system is additionally provided for sensing the rail position of the mobile component,
in particular wherein a track wheel rolls on the running surface or a further running surface.

11. Method for operating a rail system according to any of the preceding claims,
**characterised in that**
when the mobile component is moving,
in a first method step, the segment is identified from the distance values determined in the encoding region (2), in particular from the distance value changes determined in the encoding region (2), and an associated rail position assigned to the segment is read out from a memory,
and in a second method step executed after the first method step, the distance from the encoding region (2) of the segment is determined from the distance determined by the sensor (1) in the sensing region (3),
and the rail position of the mobile component is determined from the distance and from the rail position assigned to the segment,
**characterised in that**
when the mobile component is travelling at a constant speed, it is determined, from the change in the distance values determined successively over time by means of the sensor (1), whether the sensor (1) is currently detecting the encoding region (2) or the sensing region (3) of the relevant segment.

12. Method according to claim 11,
**characterised in that**
the rail position of the mobile component is additionally determined odometrically.

## Revendications

1. Système de rail comprenant un rail, un système de codage et une partie mobile pouvant être déplacée le long du rail,
le système de codage présentant des segments agencés l'un derrière l'autre dans le sens du rail et fixés, en particulier vissés, au rail,
**caractérisé en ce que**
la partie mobile présente un capteur (1) permettant de déterminer la distance entre le capteur (1) et le segment du système de codage le plus proche du capteur (1), chaque segment présentant une région de codage (2) présentant un codage et une région de détection (3) pouvant être détectée par le capteur (1), où
- la surface de la région de détection (3) du segment présente par rapport à une droite orientée parallèlement à la direction du rail et coupant le capteur (1) une distance qui diminue de manière monotone dans le sens du rail, en particulier de manière proportionnelle à la longueur du rail et/ou à la distance par rapport à la région de codage (2) du segment,
ou
- la surface de la région de détection (3) du segment présente par rapport à une droite orientée parallèlement à la direction du rail et coupant le capteur (1) une distance qui augmente de manière monotone dans le sens du rail, en particulier de manière proportionnelle à la longueur du rail et/ou à la distance par rapport à la région de codage (2) du segment,

2. Système de rail selon la revendication 1,
**caractérisé en ce que**
le rail présente une surface de roulement sur laquelle peut rouler une roue de la partie mobile,
les segments étant espacés de la surface de roulement.

3. Système de rail selon l'une quelconque des revendications précédentes,
**caractérisé en ce que**
le rail est mis en œuvre sous la forme d'une partie profilée, en particulier une partie profilée par coulée continue,
le rail étant en particulier mis en œuvre en plusieurs parties.

4. Système de rail selon l'une quelconque des revendications précédentes,
**caractérisé en ce que**
la distance est déterminée de manière récurrente dans le temps et le capteur (1) est connecté à une unité d'évaluation afin de transmettre par l'intermédiaire d'un canal de transmission de données les valeurs de distance détectées par le capteur (1),
l'unité d'évaluation faisant office de moyen permettant de déterminer la position de rail du capteur (1) et/ou de la partie mobile.

5. Système de rail selon l'une quelconque des revendications précédentes,
**caractérisé en ce que**
chaque région de codage (2) est réalisée en vue de l'identification individuelle du segment au sein de l'installation ferroviaire,
et/ou **en ce que**
la région de codage (2) présente un profil de hauteur qui présente successivement dans le sens du rail des régions, en particulier adjacentes les unes aux autres, dont la distance respective par rapport à la droite dans le sens du rail présente des valeurs discrètes successivement différentes.

6. Système de rail selon la revendication 5, dans la mesure où la région de codage (2) présente les régions définies dans ladite revendication 5,
**caractérisé en ce que**
les régions sont de manière préférée de la même longueur dans le sens du rail, chaque région présentant une longueur A/N,
A étant la longueur de la région de codage (2) dans le sens du rail,
N étant le nombre des régions de la région de codage (2).

7. Système de rail selon la revendication 6,
**caractérisé en ce que**
la valeur de la différence entre les distances, mesurées par rapport à la droite, de respectivement deux régions immédiatement voisines l'une de l'autre est inférieure à m*A/N,
A étant la longueur de la région de codage (2) dans le sens du rail,
N étant le nombre des régions de la région de codage (2),
m étant la pente du segment dans la région de détection (3), c'est-à-dire la valeur du quotient de la modification de distance par rapport à la droite et de la longueur, mesurée dans la direction du rail, de la région de détection (3).

8. Système de rail selon l'une quelconque des revendications précédentes,
**caractérisé en ce que**
le capteur (1) détecte la distance de manière récurrente dans le temps avec un certain taux de répétition et la vitesse de la partie mobile est ainsi limitée,
**en ce que** les valeurs de modification de distance par rapport à la ligne droite au sein de la région de codage (2) sont beaucoup plus importantes que dans le reste de la région de détection (3) du segment.

9. Système de rail selon l'une quelconque des revendications précédentes,
**caractérisé en ce que**
la modification des valeurs de distance est déterminée afin d'évaluer le signal de capteur généré par le capteur (1), c'est-à-dire les valeurs de distance détectées par le capteur (1),
le capteur (1) déterminant en particulier la distance de manière récurrente, en particulier de manière régulière, dans le temps et la valeur de modification correspondante étant déterminée si la valeur de distance détectée varie.

10. Système de rail selon l'une quelconque des revendications précédentes,
**caractérisé en ce que**
un système odométrique est fourni de manière supplémentaire afin de détecter la position de rail de la partie mobile,
une roue roulant en particulier sur la surface de roulement ou une surface de roulement supplémentaire.

11. Procédé de fonctionnement d'un système de rail selon l'une quelconque des revendications précédentes,
**caractérisé en ce que**
lors du déplacement de la partie mobile
dans une première étape de procédé, le segment est identifié à partir des valeurs de distance déterminées dans la région de codage (2), en particulier à partir des modifications des valeurs de distance déterminées dans la région de codage (2) et une position de rail associée au segment est lue dans une mémoire,
et dans une deuxième étape de procédé mise en œuvre après la première étape de procédé, l'éloignement par rapport à la région de codage (2) du segment est déterminé à partir de la distance déterminée par le capteur (1) dans la région de détection (3)
et la position de rail de la partie mobile est déterminée à partir de l'éloignement et de la position de rail associée au segment,
**caractérisé en ce que**
à une vitesse de déplacement constante de la partie mobile, il est déterminé à partir de la modification des valeurs de distance déterminées successivement dans le temps au moyen du capteur (1) si le capteur (1) détecte actuellement la région de codage (2) ou la région de détection (3) du segment respectif.

12. Procédé selon la revendication 11,
**caractérisé en ce que**
la position de rail de la partie mobile est déterminée de manière supplémentaire de manière odométrique.
